# EUROPÄISCHE PATENTANMELDUNG

(11) **EP 2 136 347 A2**
(43) Veröffentlichungstag der Anmeldung: **23.12.2009**
(21) Anmeldenummer: 09007909.6
(22) Anmeldetag: 17.06.2009
(51) Int. Cl.: G09F 7/00, G09F 7/16

(54) **Identifikationsmittel mit einer Produktidentifikationskennung**

(30) Priorität: 17.06.2008 DE 202008007984 U
(71) Anmelder: Schröder, Franz-Anton, 59846 Sundern (DE)
(72) Erfinder: Schröder, Franz-Anton, 59846 Sundern (DE)
(74) Vertreter: Brune, Axel

(57) **Zusammenfassung**

Identifikationsmittel (1), umfassend ein Substrat (2) mit einer optisch erfassbaren Produktidentifikationskennung (4) und einen Überzug, der zumindest die Produktidentifikationskennung (4) überdeckt und von dem Substrat (2) ablösbar ist.

## Beschreibung

Die vorliegende Erfindung betrifft ein Identifikationsmittel, umfassend ein Substrat mit einer optisch erfassbaren Produktidentifikationskennung.

In der heutigen Zeit haben zahlreiche Hersteller von Markenprodukten Probleme mit Produktfälschungen. Selbst Großgeräte und Maschinen werden heutzutage nachgebaut, wobei es häufig sogar für Fachleute schwierig ist, das gefälschte Produkt vom Originalprodukt zu unterscheiden.

Aus dem Stand der Technik ist es bekannt, Gegenstände mit Hilfe elektromagnetischer Wellen zu identifizieren. Diese Technik wird häufig mit der Abkürzung RFID (englisch: Radio Frequency Identification) bezeichnet. Mittels RFID ist eine berührungslose Identifizierung von Gegenständen möglich. Ein RFID-Identifizierungsystem weist einen Transponder auf, der am oder innerhalb des Gegenstands angeordnet ist und diesen kennzeichnet, sowie ein Lesegerät, um den Transponder auszulesen. Für zahlreiche Anwendungen ist ein RFID-Verfahren zur Identifizierung eines Gegenstands zu aufwändig.

Im Wesentlichen flächenartig ausgeführte Träger, die zur Anbringung an einem Gegenstand geeignet sind und ein Substrat mit einer optisch erfassbaren Produktidentifikationskennung umfassen, sind aus dem Stand der Technik ebenfalls bekannt. Die optisch erfassbare Produktidentifikationskennung kann insbesondere eine Seriennummer des Gegenstands sein, anhand derer der Gegenstand beziehungsweise ein Einzelteil eines Gegenstands zuverlässig identifiziert werden kann, so dass ein Ursprungsnachweis erbracht werden kann. Die aus dem Stand der Technik bekannten flächenartigen Träger haben den Nachteil, dass die Produktidentifikationskennung dauerhaft sichtbar ist und somit keine verdeckte Produktkennung möglich ist. Ein weiteres Problem einer dauerhaft sichtbaren Produktidentifikationskennung besteht darin, dass sie von einem Nachahmer ebenfalls auf einfache Weise kopiert werden kann.

Hier setzt die vorliegende Erfindung an.

Der vorliegenden Erfindung liegt die Aufgabe zugrunde, ein Identifikationsmittel der eingangs genannten Art zur Verfügung zu stellen, das auf einfache Weise eine verdeckte Produktkennung ermöglicht und auch unter schwierigen Umgebungsbedingungen einsetzbar ist.

Diese Aufgabe wird durch ein Identifikationsmittel der eingangs genannten Art mit den Merkmalen des kennzeichnenden Teils des Anspruchs 1 gelöst. Die Unteransprüche betreffen vorteilhafte Weiterbildungen der Erfindung.

Die erfindungsgemäße Lösung zeichnet sich durch einen Überzug aus, der zumindest die Produktidentifikationskennung überdeckt und von dem Substrat ablösbar ist. Der ablösbare Überzug kann zum Beispiel den Namen des Herstellers, den Produktnamen oder dergleichen umfassen, so dass das erfindungsgemäße Identifikationsmittel mit dem Überzug bei einem Benutzer nicht den Eindruck hervorruft, dass unter dem Überzug auch eine verborgene Produktidentifikationskennung vorhanden sein könnte. Es besteht die Möglichkeit, dass das Identifikationsmittel an einem Gegenstand anbringbar ist, der mit einer verdeckten Produktidentifikationskennung versehen werden soll. Alternativ kann das Identifikationsmittel auch integral mit dem Gegenstand ausgebildet sein. Das Substrat, das die Produktidentifikationskennung trägt, kann somit auch Teil des Gegenstands selbst sein. Die Produktidentifikationskennung, die einen Ursprungsnachweis beziehungsweise eine Identifikation des Gegenstands, an dem das Identifikationsmittel angebracht beziehungsweise mit dem es integral ausgebildet ist, ermöglicht, ist nach der Aufbringung des Überzugs zunächst für einen Betrachter unsichtbar. Dadurch kann in vorteilhafter Weise eine verdeckte Kennung des Gegenstands erreicht werden. Die Produktidentifikationskennung kann zum Beispiel eine Seriennummer oder dergleichen des Gegenstands sein, die auch beim Hersteller des Gegenstands hinterlegt ist, so dass eine Identifizierung des Gegenstands durch einen Vergleich der Produktidentifikationskennung des Gegenstands mit der beim Hersteller hinterlegten Produktidentifikationskennung möglich ist. Das erfindungsgemäße Identifikationsmittel kann prinzipiell an jeder beliebigen Stelle eines Gegenstands angebracht werden, ohne dass ein Benutzer von dem Vorhandensein der verdeckten Produktidentifikationskennung Kenntnis erlangt. Um den Gegenstand bei Bedarf anhand der Produktidentifikationskennung identifizieren zu können, muss lediglich der Überzug zumindest teilweise vom Substrat entfernt werden, um die darunter liegende Produktidentifikationskennung freizulegen. Das erfindungsgemäße Identifikationsmittel hat den Vorteil, dass es auch unter schwierigen Umgebungsbedingungen einsetzbar ist und auf einfache Weise eine fälschungssichere Kennzeichnung eines Gegenstands zur Verfügung stellt.

Der Hersteller eines Originalprodukts kann durch die Angabe derjenigen Stelle, an der der Überzug entfernt werden soll und durch die Bereitstellung eines geeigneten Ablösemittels gezielt den Abgleich der Informationen steuern. Nur die freigelegten Informationen sind auch Unbefugten zugänglich. Noch nicht genutzte Identifikationsinformationen sind für Unbefugte weiterhin nicht zu erkennen. Dies stellt einen wesentlichen Unterschied zur RFID-Technik dar, bei der Identifikationsinformationen auch unbemerkt ausgelesen werden können und damit auch unbefugt zur Produktimitation genutzt werden können. Durch eine geschickte Kombination von Überzug und Identifikationsinformation kann die Auffälligkeit einer Freilegung der Information unterstützt werden.

Es kann in einer vorteilhaften Ausführungsform vorgesehen sein, dass der Überzug vollflächig auf dem Substrat aufgebracht ist.

Es besteht in einer vorteilhaften Ausführungsform die Möglichkeit, dass die Produktidentifikationskennung in das Material des Substrats eingedruckt ist. In einer besonders bevorzugten Ausführungsform wird vorgeschlagen, dass die Druckfarbe, aus der die Produktidentifikationskennung besteht, wasserunlöslich ist. Durch diese Maßnahme kann wirksam verhindert werden, dass sich die Produktidentifikationskennung bei einem Kontakt mit Wasser irreversibel vom Substrat ablösen kann.

In einer besonders vorteilhaften Ausführungsform wird vorgeschlagen, dass die Druckfarbe, aus der die Produktidentifikationskennung besteht, chemisch und mechanisch beständig ist. Unter chemisch und mechanisch beständig soll in diesem Zusammenhang verstanden werden, dass die Produktidentifikationskennung nicht vom Substrat entfernt werden kann, ohne dieses irreversibel zu beschädigen und dadurch unbrauchbar zu machen.

Der Überzug, mittels dessen zumindest die Produktidentifikationskennung abgedeckt wird, kann in einer vorteilhaften Ausführungsform beispielsweise ein Klebeüberzug sein.

Der Klebeüberzug kann - gegebenenfalls unter Zuhilfenahme eines Lösungsmittels - zumindest abschnittsweise wieder vom Substrat entfernt werden, um die darunter liegende
Produktidentifikationskennung wieder freizulegen. Vorzugsweise ist der Klebeüberzug nicht beschädigungsfrei von dem Substrat entfernbar. So ist es zum Beispiel nicht möglich, den Klebeüberzug zunächst vom Substrat zu entfernen, um die darunter liegende Produktidentifikationskennung zu erfassen, und anschließend den Klebeüberzug wieder auf das Substrat aufzukleben, ohne dass die Beschädigung des Klebeüberzugs erkennbar ist. Dadurch kann insbesondere eine unautorisierte Entfernung des Klebeüberzugs vom Substrat nachträglich erkannt werden.

In einer alternativen vorteilhaften Ausführungsform ist vorgesehen, dass der Überzug ein Aufdruck ist, der aus einer chemisch anlösbaren und/oder mechanisch ablösbaren Druckfarbe besteht. Die Produktidentifikationskennung wird in dieser Ausführungsform somit erst nach einer chemischen und/oder mechanischen Bearbeitung des Aufdrucks wieder für einen Benutzer sichtbar. Der Aufdruck kann zum Beispiel abschnittsweise mit einem speziell geeigneten Lösungsmittel chemisch angelöst und anschließend durch manuelles Abwischen zumindest teilweise vom Substrat entfernt werden.

Um zu verhindern, dass sich der Aufdruck bei einem Kontakt mit Wasser (zum Beispiel bei Reinigungsarbeiten oder aber auf Grund von Niederschlägen) ungewollt wieder vom Substrat löst, sieht eine besonders vorteilhafte Ausführungsform vor, dass die Druckfarbe, aus der der Aufdruck besteht, wasserunlöslich ist.

Die Druckfarbe, aus der der Aufdruck besteht, kann in einer vorteilhaften Ausführungsform auch eine mechanisch abreibbare Druckfarbe sein. Der Aufdruck kann in dieser Ausführungsform durch mechanisches Abreiben, beispielsweise mit Hilfe eines metallischen Gegenstands, entfernt werden, so dass die darunter liegende Produktidentifikationskennung wieder für einen Benutzer sichtbar gemacht werden kann.

Das Substrat kann in einer besonders bevorzugten Ausführungsform aus Metall, insbesondere aus Aluminium, bestehen.

Weitere Merkmale und Vorteile der vorliegenden Erfindung werden deutlich anhand der nachfolgenden Beschreibung eines bevorzugten Ausführungsbeispiels unter Bezugnahme auf die beiliegenden Abbildungen. Darin zeigen
- Fig. 1: eine Draufsicht auf ein Identifikationsmittel gemäß einem bevorzugten Ausführungsbeispiel der vorliegenden Erfindung vor dem drucktechnischen Aufbringen eines Aufdrucks auf das Substrat;
- Fig. 2: eine Draufsicht auf das Identifikationsmittel gemäß Fig. 1 nach dem Aufbringen des Aufdrucks;
- Fig. 3: eine Draufsicht auf das Identifikationsmittel gemäß Fig. 2, wobei der Aufdruck teilweise wieder vom Substrat entfernt worden ist.

Nachfolgend sollen der Aufbau und die Funktionsweise eines Identifikationsmittels 1 näher erläutert werden, das gemäß einem bevorzugten Ausführungsbeispiel der vorliegenden Erfindung ausgeführt ist.

Das Identifikationsmittel 1 umfasst ein Substrat 2, das in dem hier gezeigten Ausführungsbeispiel im Wesentlichen flächenartig ausgebildet und rechteckig geformt ist und vorzugsweise aus Metall, insbesondere aus Aluminium, hergestellt ist. An jedem der vier Eckbereiche weist das Substrat 2 eine Bohrung 6 auf, durch die bei der Anbringung des Identifikationsmittels 1 an einem Gegenstand jeweils ein Befestigungsmittel hindurchgeführt werden kann. Es kann alternativ auch vorgesehen sein, dass das Substrat 2 Klebemittel aufweist, so dass es klebend an einem Gegenstand festgelegt werden kann. In einer weiteren alternativen Ausführungsform kann das Substrat 2 auch integral mit dem Gegenstand ausgebildet sein. Das Substrat 2 kann somit auch Teil des Gegenstands selbst sein, der mit Produktidentifikationsinformationen versehen werden soll.

Das Identifikationsmittel 1 weist einen Kennzeichnungsdruckbereich 3 auf, der zur besseren Verdeutlichung in Fig. 1 mit einer gestrichelten Umrandung versehen wurde, tatsächlich aber nicht mit einer solchen Umrandung versehen ist. Innerhalb des Kennzeichnungsdruckbereichs 3 ist eine optisch erfassbare Produktidentifikationskennung 4 drucktechnisch aufgebracht. Neben der drucktechnischen Aufbringung sind auch andere Verfahren möglich, um die Produktidentifikationskennung 4 auf das Substrat 2 aufzubringen. Die Produktidentifikationskennung 4 kann insbesondere eine Seriennummer oder dergleichen sein, anhand derer der Gegenstand, an dem das Identifikationsmittel 1 angeordnet ist, zum Beispiel durch einen Vergleich mit den beim Hersteller des Gegenstands hinterlegten
Produktidentifikationskennungen identifiziert werden kann. Mit Hilfe der Produktidentifikationskennung 4 ist insbesondere eine Kennzeichnung des Originalursprungs des Gegenstands beziehungsweise eine Identifikation eines Einzelteils des Gegenstands möglich.

Die Produktidentifikationskennung 4 ist in dem hier gezeigten Ausführungsbeispiel in das Material des Substrats 2 eingedruckt. Die Druckfarbe, die zur Herstellung der Produktidentifikationskennung 4 verwendet wird, ist wasserunlöslich, damit sie sich nicht durch einen Kontakt mit Wasser ablöst. Darüber hinaus ist diese Druckfarbe sowohl chemisch als auch mechanisch derart beständig, dass sie dauerhaft an dem Material des Substrats 2 haftet. Unter "dauerhaft" soll an dieser Stelle verstanden werden, dass eine nachträgliche Entfernung der Produktidentifikationskennung 4 nicht möglich ist, ohne dabei das Substrat 2 zu zerstören und unbrauchbar zu machen.

Nach dem Eindrucken der Produktidentifikationskennung 4 in das Material des Substrats 2 wird auf dem Substrat 2 drucktechnisch mindestens abschnittsweise ein Aufdruck 5 hergestellt, der zumindest die Produktidentifikationskennung 4 überdeckt, so dass sie anschließend nicht mehr sichtbar ist. Der Aufdruck 5 kann zum Beispiel den Namen des Herstellers, den Produktnamen oder dergleichen umfassen, so dass das Informationsmittel 1 mit diesem Aufdruck 5 bei einem Benutzer nicht den Eindruck hervorruft, dass unter dem Aufdruck 5 auch eine verdeckte Produktidentifikationskennung 4 vorhanden sein könnte.

Wie in Fig. 2 dargestellt, ist die Produktidentifikationskennung 4 nach der drucktechnischen Herstellung des Aufdrucks 5 für einen Betrachter nicht mehr visuell wahrnehmbar. Der Aufdruck 5 besteht aus einer Druckfarbe, die wasserunlöslich ist, damit sich der Aufdruck 5 unter üblichen Umgebungsbedingungen (zum Beispiel unter dem Einfluss von Niederschlägen oder auch bei Reinigungsarbeiten) nicht vom Substrat 2 ablösen kann.

Damit der Aufdruck 5 bei Bedarf zumindest teilweise wieder von dem Substrat 2 entfernt werden kann, um die darunter liegende Produktidentifikationskennung 4 freizulegen, kann der Aufdruck 5 zum Beispiel aus einer chemisch anlösbaren Druckfarbe hergestellt sein. Um die Produktidentifikationskennung 4 wieder freizulegen, muss ein Benutzer also lediglich den Aufdruck 5 mit einem speziell geeigneten Lösungsmittel chemisch anlösen und durch ein sich daran anschließendes manuelles Wischen zumindest abschnittsweise vom Substrat 2 entfernen. Diese Situation ist in Fig. 3 dargestellt. Es wird deutlich, dass der Aufdruck 5 teilweise von dem Substrat 2 entfernt worden ist, so dass die Produktidentifikationskennung 4 wieder lesbar wird.

Die Druckfarbe, aus der der Aufdruck 5 hergestellt wird, kann gemäß einer Variante auch eine mechanisch abreibbare Druckfarbe sein. Der Aufdruck 5 kann bei dieser Variante durch mechanisches Abreiben (beispielsweise mit Hilfe eines metallischen Gegenstands) zumindest teilweise vom Substrat 2 entfernt werden, so dass die Produktidentifikationskennung 4 wieder sichtbar gemacht werden kann. Ein vorheriges chemisches Anlösen des Aufdrucks 5 ist bei dieser Variante nicht erforderlich.

In einer alternativen Ausführungsform besteht die Möglichkeit, dass der Überzug, mittels dessen zumindest die Produktidentifikationskennung 4 überdeckt wird, ein ablösbarer Klebeüberzug ist. Der Klebeüberzug kann vom Substrat 2 - gegebenenfalls unter Zuhilfenahme eines Lösungsmittels - abgelöst werden. Vorzugsweise ist der Klebeüberzug nicht beschädigungsfrei von dem Substrat 2 entfernbar. Es ist zum Beispiel nicht möglich, den Klebeüberzug zunächst vom Substrat 2 zu entfernen, um die darunter liegende Produktidentifikationskennung 4 zu erfassen, und den Klebeüberzug anschließend wieder auf das Substrat 2 aufzukleben, ohne dass die Beschädigung des Klebeüberzugs erkennbar ist. Dadurch kann beispielsweise eine unautorisierte Entfernung des Klebeüberzugs vom Substrat 2 auch nachträglich erkannt werden.

## Patentansprüche

1. Identifikationsmittel (1), umfassend ein Substrat (2) mit einer optisch erfassbaren Produktidentifikationskennung (4), **gekennzeichnet durch** einen Überzug, der zumindest die Produktidentifikationskennung (4) überdeckt und von dem Substrat (2) ablösbar ist.

2. Identifikationsmittel (1) nach Anspruch 1, **dadurch gekennzeichnet, dass** der Überzug (5) vollflächig auf dem Substrat (2) aufgebracht ist.

3. Identifikationsmittel (1) nach Anspruch 1 oder 2, **dadurch gekennzeichnet, dass** die Produktidentifikationskennung (4) in das Material des Substrats (2) eingedruckt ist.

4. Identifikationsmittel (1) nach Anspruch 3, **dadurch gekennzeichnet, dass** die Druckfarbe, aus der die Produktidentifikationskennung (4) besteht, wasserunlöslich ist.

5. Identifikationsmittel (1) nach Anspruch 3 oder 4, **dadurch gekennzeichnet, dass** die Druckfarbe, aus der die Produktidentifikationskennung (4) besteht, chemisch und mechanisch beständig ist.

6. Identifikationsmittel (1) nach einem der Ansprüche 1 bis 5, **dadurch gekennzeichnet, dass** der Überzug ein Klebeüberzug ist.

7. Identifikationsmittel (1) nach einem der Ansprüche 1 bis 5, **dadurch gekennzeichnet, dass** der Überzug ein_Aufdruck (5) ist, der aus einer chemisch anlösbaren und/oder mechanisch ablösbaren Druckfarbe besteht.

8. Identifikationsmittel (1) nach Anspruch 7, **dadurch gekennzeichnet, dass** die Druckfarbe, aus der der Aufdruck (5) besteht, wasserunlöslich ist.

9. Identifikationsmittel (1) nach Anspruch 7 oder 8, **dadurch gekennzeichnet, dass** die Druckfarbe, aus der der Aufdruck (5) besteht, eine mechanisch abreibbare Druckfarbe ist.

10. Identifikationsmittel (1) nach einem der Ansprüche 1 bis 9, **dadurch gekennzeichnet, dass** das Substrat (2) aus Metall, insbesondere aus Aluminium, besteht.
